# EUROPÄISCHE PATENTSCHRIFT

(11) **EP 1 193 656 B1**
(45) Veröffentlichungstag und Bekanntmachung des Hinweises auf die Patenterteilung: **12.12.2007**
(21) Anmeldenummer: 01250342.1
(22) Anmeldetag: 27.09.2001
(51) Int. Cl.: H03K 17/95, G07D 5/00

(54) **Schaltungsanordnung zur Erzeugung eines Einschaltsignals für batteriebetriebene Münzprüfer**
Switching circuit for generating a switch-on signal for battery-powered coin testers
Circuit de commutation pour la génération d'un signal de démarrage pour sélecteur de pièces de monnaie alimenté par piles

(30) Priorität: 29.09.2000 DE 10049758
(43) Veröffentlichungstag der Anmeldung: 03.04.2002
(73) Patentinhaber: Walter Hanke Mechanische Werkstätten GmbH & Co. KG, 14167 Berlin (DE)
(72) Erfinder: Rothe, Bernd, 10625 Berlin (DE)
(74) Vertreter: Pfenning, Meinig & Partner GbR

(56) Entgegenhaltungen:
- GB-A- 2 011 086
- US-A- 3 581 105

## Beschreibung

Die Erfindung betrifft eine Schaltungsanordnung zur Erzeugung eines Einschaltsignals für batteriebetriebene Münzprüfer nach dem Oberbegriff des Hauptanspruchs.

Aus der EP 0 607 624 B1 ist ein elektrischer Einschaltsensor für batteriebetriebene Münzprüfer bekannt, der einen Oszillator verwendet. Über einen ersten, an den Oszillator angeschlossenen Transistor in Emitterfolgeschaltung wird ein erster über einen ersten Widerstand entladbarer Kondensator periodisch so aufgeladen, daß der erste Transistor bei Verringerung der Oszillatorspannung stromlos wird. Über den ersten Transistor wird ein zweiter an Batteriespannung liegender Transistor angesteuert, der ein Einschaltsignal erzeugt. Die Oszillatorspannung bricht zusammen, wenn eine Münze in den Münzprüfer eingeworfen wird und dabei die Spule des Oszillator gedämpft wird.

Die GB 2011 086 A1 beschreibt einen Näherungsdetektor zum Detektieren von Metallgegenständen mit einem Oszillator und einem über einen Verstärker mit dem Oszillator verbundenen Treiberkreis. Der Treiberkreis gibt ein Ausgangssignal ab, wenn die Amplitude des Wechselsignals des Oszillators durch das Vorhandensein eines Metallgegenstandes auf Null bzw. unter eine vorgegebene Schwelle fällt.

Der Erfindung liegt die Aufgabe zugrunde, eine Schaltungsanordnung zur Erzeugung eines Einschaltsignals entsprechend dem Oberbegriff des Hauptanspruchs zu schaffen, die immer einen stabilen Arbeitspunkt gewährleistet und bei der alle Bauelementetoleranzen ausgeglichen werden.

Diese Aufgabe wird erfindungsgemäß durch die kennzeichnenden Merkmale des Hauptanspruchs gelöst.

Einerseits wird durch die besondere Ausbildung des Colpitts-Transistors ein niedriger Stromverbrauch gewährleistet und das Vorsehen der Konstantstromquelle ergibt einen stabilen Arbeitspunkt über den gesamten Temperaturbereich einen Ausgleich der Bauteiletoleranzen und einen Ausgleich von ungewollter Beeinflussung durch Metallgegenstände im Münzprüfer. Weiterhin wird durch die Konstantstromquelle ein stabiler Schaltpunkt für den Ausgangstransistor geliefert, wodurch die Wirkung von Schwankungen der Schaltschwellen der verwendeten integrierten Schaltkreise, die zwischen 30% und 50% liegen, unterdrückt werden.

Durch die in den Unteransprüchen angegebenen Maßnahmen sind vorteilhafte Weiterbildungen und Verbesserungen möglich.

Ein Ausführungsbeispiel der Erfindung ist in der Zeichnung dargestellt und wird in der nachfolgenden Beschreibung näher erläutert.

Die einzige Figur zeigt eine schaltungsgemäße Ausgestaltung der erfindungsgemäßen Schaltungsanordnung.

Die in der Figur dargestellte Schaltungsanordnung dient zum Einschalten eines batteriebetriebenen elektronischen Münzprüfers, wobei mittels eines von der Schaltungsanordnung erzeugten Einschaltsignals elektronische Schaltkreise des Münzprüfers, wie elektronische Prüfeinrichtungen mit Spannung versorgt werden. Eine wesentliche Anforderung an die dargestellte Schaltungsanordnung besteht darin, daß sie im ruhenden Zustand und auch im Betriebszustand einen geringen Strombedarf aufweist.

Die Schaltungsanordnung besteht im Wesentlichen aus einem Colpitts-Oszillator 1, einem ersten Schaltkreis 2 zum Einstellen des Arbeitspunktes des Oszillators 1 im ruhenden Zustand des Münzprüfers, einem zweiten Schaltkreis 3 zum Ansteuern eines ersten elektronischen Schaltelementes Q4, das den Ausgang der Schaltungsanordnung darstellt und bei Einwurf einer Münze ein Einschaltsignal für die elektronischen Kreise des Münzprüfers abgibt.

Der Colpitts-Oszillator 1 besteht in bekannter Weise aus einem kapazitiven Spannungsteiler C3, C4, der den Bruchteil der mitgekoppelten Spannung bestimmt. Dabei wirkt die Reihenschaltung der Kondensatoren C3, C4 als Schwingkreiskapazität. Die Spule L1 des Colpitts-Oszillators ist mit den Anschlüssen der Kondensatoren C3, C4 verbunden und ihre Induktivität bestimmt zusammen mit den Kondensatoren C3, C4 die Resonanzfrequenz. Weiterhin weist der Colpitts-Oszillator zwei MOS-Feldeffekttransistoren Q3, Q5 auf, deren Drain-Elektroden miteinander verbunden sind und den Ausgang des Oszillators 1 bilden, deren Gate-Elektroden gemeinsam an dem spannungsführenden Anschluß des Kondensators C3 liegen und deren Source-Elektroden einerseits über einen Widerstand R2 an die Batteriespannung U_{Batt} und andererseits über einen Widerstand R6 an Masse oder GND, angeschlossen sind. Parallel zum Widerstand R6 ist ein Kondensator C2 geschaltet, der dafür sorgt, daß die Gegenkopplung für die Wechselspannung (R6) gegen Null geht. Das Substrat des Feldeffekttransistors Q3 liegt an Batteriespannung, während das Substrat des Feldeffekttransistors Q5 auf Masse liegt. Die Widerstände R2 und R6 haben vorzugsweise den gleichen Widerstandswert und auch die FETS Q3, Q5 sind identisch.

Der Colpitts-Oszillator ist so ausgelegt, daß die Stromaufnahme 10 uA nicht überschreitet. Der Stromverbrauch wird im wesentlichen durch den Ruhestrom, der durch die Transistoren Q3 und Q5 fließt, bestimmt. Bestimmend für den Ruhestrom sind die beiden Widerstände R2 und R6 sowie die Schaltschwellen der Transistoren Q3 und Q5. Es ergibt sich z.B. folgende Rechnung: $I = \left({U}_{B ⁢ a ⁢ t ⁢ t}-{U}_{Q ⁢ 3 , Q ⁢ 5}\right) / \left(R⁢2+R⁢6\right) = \left(12⁢V-5⁢V\right) / 1 , 36 M ⁢ O ⁢ h ⁢ m ∼ 5 , 14 μ ⁢ A$

Der Schaltkreis zum Einstellen des Arbeitspunktes des Oszillators 1 im ruhenden Zustand des Münzprüfers weist einen Transistor Q1, der als pnp-Transistor ausgebildet ist, auf. Der Emitter des Transistors Q1 ist an Batteriespannung angeschlossen, während der Kollektor mit dem Sourceanschluß des FETs Q3 verbunden ist. Die Basis des Transistors Q1 als Steuerelektrode liegt einerseits über einen Kondensator C1 an der Batteriespannung und ist andererseits über einen Widerstand R3, der zur Einstellung des Basisstroms dient, mit einem Widerstand R1 verbunden, wobei der Widerstand R1 mit seinem anderen Anschluß gleichfalls an Batteriespannung liegt. Dabei ist der Widerstandswert von R1 sehr viel größer als der von R3.

Der zweite Schaltkreis 3 zum Ansteuern des elektronischen Schaltelementes Q4 weist eine Diode D1, vorzugsweise eine Schottky-Diode auf, deren Anode mit dem Ausgang des Oszillators 1 und deren Kathode mit dem Gate-Anschluß eines MOS-FETs Q2 verbunden ist. Parallel zur Diode D1 liegt ein Widerstand R4. Die Source-Elektrode des FETs Q2 ist mit dem Verbindungspunkt zwischen Widerstand R3 und Widerstand R1 des ersten Schaltkreises 2 verbunden und die Drain-Elektrode ist sowohl an einen Widerstand R5 als auch an den Gate-Anschluß des gleichfalls als MOS-FET ausgebildeten elektronischen Schaltelementes Q4 angeschlossen. Der andere Anschluß des Widerstandes R5 liegt auf Masse. Das Substrat des MOS-FETs Q2 ist an die Batteriespannung angeschlossen. Die Source-Elektrode des FETs Q4 bildet den Ausgang für das Einschaltsignal und die Drain-Elektrode sowie das Substrat liegen auf Masse.

Die Funktionsweise der in der Figur dargestellten Schaltungsanordnung ist wie folgt. Wenn die Schaltungsanordnung an Spannung, d.h. an Batteriespannung gelegt wird, liegt der Arbeitspunkt des Oszillators 1 mittig zur Betriebsspannung, d.h. Batteriespannung und ergibt sich aus den beiden gleichen Widerständen R2 und R6. Der Oszillator liefert an seinem Ausgang eine mit der Gleichspannung U_{Batt}/2 überlagerte Wechselspannung, die über die Diode D1 gleichgerichtet wird, wodurch an der Gate-Elektrode des nachfolgenden MOS-Transistors Q2 ein Gleichspannungspotential von etwa U_{Batt}/2 plus U_{~Spitze} liegt. Da diese Gleichspannung deutlich unter der Betriebsspannung liegt, wird der MOS-Transistor Q2 leitend, wodurch ein Spannungsabfall über den Widerstand R1 und über den Widerstand R5 auftritt.

Dadurch lädt sich der Kondensator C1 auf und sobald seine Spannung die Schaltschwelle des Transistors Q1 erreicht hat, wird letzterer leitend. Dadurch wird der Arbeitspunkt des Oszillators 1 verstellt, d.h. der Arbeitspunkt wird zur Batteriespannung hin verschoben. Dadurch verschiebt sich auch die Ausgangsspannung des Oszillators 1, d.h. die Amplitude bleibt gleich, aber die Mittenspannung wird verschoben, wodurch das Gleichspannungspotential am Gate des MOS-Transistors Q2 ansteigt. Mit steigender Gate-Spannung sperrt der MOS-Transistor Q2 teilweise, d.h. der Drain Source Widerstand ändert sich und damit nimmt auch der Spannungsabfall über R1 ab, bis sich ein Spannungswert von ca. 500 mV am Widerstand R1 eingestellt hat, der der Emitter-Basisspannung des Transistors Q1 entspricht. Der MOS-FET Q2 arbeitet jetzt als Konstant-Stromquelle, wobei der Strom über den Widerstand R1, den MOS-FET Q2 und den Widerstand R5 durch R1 bzw. durch die Emitter-Basisspannung des Transistors Q1 bestimmt wird. Dabei ist der Widerstand R5 so dimensioniert, daß der Spannungsabfall an den Widerstand R5 die Schaltschwelle des MOS-Transistors Q4 nicht überschreitet. Die Schaltungen 2 und 3 arbeiten als Regler, der dafür sorgt, daß der Strom durch R1 und R5 konstant bleibt.

Der so eingestellte Zustand ist der Ruhezustand der Schaltungsanordnung, d.h. der Münzprüfer ist im Wartezustand und wartet auf den Einwurf einer Münze. Durch die Schaltungsanordnung wird ein stabiler Arbeitspunkt in diesem Zustand gewährleistet, wobei alle Bauelementetoleranzen ausgeglichen sind.

Wird nun ein Metallgegenstand in die Nähe der Spule L1 des Oszillators 1 gebracht, d.h. wird eine Münze eingeworfen, so wird die Schwingung des Oszillators 1 gedämpft, wodurch die Amplitude der Wechselspannung kleiner wird. Dadurch sperrt die Diode LD1 und leitet nicht mehr, wodurch die Kapazität der Gate-Elektrode des MOS-FETs Q2 sich über den Widerstand R4 entlädt. Die kleiner werdende Gatespannung erzeugt einen höheren Strom durch den Transistor Q2 und somit einen höheren Spannungsabfall am Widerstand R5. Dadurch wird die Schaltschwelle des Transistors Q4 überschritten, wodurch der Transistor Q4 nach GND oder Masse schaltet und ein Ausgangssignal, d.h. ein Einschaltsignal für die elektronischen Schaltkreise des Münzprüfers erzeugt. Die Schaltungsparameter der Schaltungsanordnung sind dabei so bemessen, daß die Spannungsänderung am Transistor Q2 relativ schnell auftritt. Dies ist notwendig, damit der Kondensator C1 die Spannung für den Transistor Q1 hält und sich nicht entlädt. Der Kondensator C1 verhindert somit, daß sich der Arbeitspunkt des Oszillators 1 über den Transistor Q1 nachstellt, d.h. durch den Kondensator C1 wird eine spontane Nachregelung verhindert, da ansonsten kein Ausgangssignal vom Transistor Q4 erzeugt würde.

Nach dem Einwurf der Münze nimmt der Oszillator wiederum seinen stabilen Arbeitspunkt ein und der MOS-Transistor Q2 wirkt wieder als Konstant-Stromquelle.

## Patentansprüche

1. Schaltungsanordnung zur Erzeugung eines Einschaltsignals für batteriebetriebene Münzprüfer mit einem eine Spule zur Erfassung des Einwerfens einer Münze aufweisenden Oszillator, dessen Ausgangssignal sich durch die Münze ändert, und mit einem ersten elektronischen Schaltelement, das bei Einwurf der Münze durch Änderung seiner Steuerspannung das Einschaltsignal abgibt,
**dadurch gekennzeichnet,**
**daß** ein erster Schaltkreis (2) zum Verstellen des Arbeitspunktes des Oszillators (1) im ruhenden Zustand des Münzprüfers und ein zweiter, ein zweites elektronisches Schaltelement (Q2) aufweisender Schaltkreis (3) zum Ansteuern des ersten Schaltelementes (Q4) vorgesehen sind, wobei die Steuerelektrode des zweiten Schaltelementes (Q2) über eine Diode (D1) mit dem Ausgang des Oszillators (1) verbunden ist, der eine einer Gleichspannung überlagerte Wechselspannung als Ausgangsspannung liefert, und
wobei der erste Schaltkreis (2) einen Transistor (Q1) aufweist, über den die Arbeitspunktverstellung des Oszillators (1) für den ruhenden Zustand des Münzprüfers aktivierbar ist, wobei die Steuerelektrode des Transistors (Q1) eine an die Batteriespannung angeschlossene Parallelschaltung eines Kondensators (C1) und eines Widerstandes (R1) aufweist und mit einem Pankt in der Schaltstrecke des zweiten Schaltelementes (Q2) verbunden ist,
wobei der erste Schaltkreis (2) den Arbeitspunkt des Oszillators im ruhenden Zustand des Münzprüfers so einstellt, dass das zweite Schaltelement (Q2) als Konstantstromquelle wirkt, die einen konstanten Strom liefert, durch den die Schaltschwelle des ersten elektronischen Schaltelementes (Q4) nicht erreicht wird, und dass bei Einwurf einer Münze der Strom durch das zweite Schaltelemente (Q2) sich abhängig von der Ausgangsspannung des Oszillators (1) derart ändert, dass das erste, mit dem zweiten Schaltelement (Q2) verbundene Schaltelement (Q4) schaltet und das Einschaltsignal liefert.

2. Schaltungsanordnung nach Anspruch 1, **dadurch gekennzeichnet, dass** die Diode (D1) so bemessen ist, dass sie bei Änderung der Ausgangsspannung des Oszillators (1) durch Anwesenheit einer Münze sperrt.

3. Schaltungsanordnung nach Anspruch 1 oder 2, **dadurch gekennzeichnet, dass** zum Aktivieren der Arbeitspunkteinstellung die Batteriespannung angelegt wird, wobei die Ausgangsspannung des Oszillators (1) über die Diode (D1) das zweite Schaltelement (Q2) derart ansteuert, dass es leitet, wodurch der mit dem zweiten Schaltelement (Q2) verbundene Kondensator (C2) sich auflädt und den Transistor (Q1) des ersten Schaltkreises (2) leitend schaltet.

4. Schaltungsanordnung nach einem der Ansprüche 1 bis 3, **dadurch gekennzeichnet, dass** bei nicht aktiviertem ersten Schaltkreis (2) der Arbeitspunkt des Oszillators (1) mittig zur Batteriespannung liegt und sich bei aktiviertem ersten Schaltkreis (2) in Bezug auf die halbe Batteriespannung verschiebt.

5. Schaltungsanordnung nach einem der Ansprüche 1 bis 4, **dadurch gekennzeichnet, dass** in Reihe zur Schaltstrecke des zweiten Schaltelementes (Q2) ein die Schaltschwelle des ersten Schaltelementes (Q4) vorgebender Widerstand (R5) geschaltet ist.

6. Schaltungsanordnung nach einem der Ansprüche 1 bis 5, **dadurch gekennzeichnet, dass** das erste und/oder zweite Schaltelement (Q2, Q4) als Feldeffekttransistor vorzugsweise als MOS-Feldeffekttransistor ausgebildet sind.

7. Schaltungsanordnung nach einem der Ansprüche 1 bis 6, **dadurch gekennzeichnet, dass** der Oszillator ein Colpitts-Oszillator ist.

8. Schaltungsanordnung nach einem der Ansprüche 1 bis 7, **dadurch gekennzeichnet, dass** parallel zur Diode (D1) ein Widerstand (R4) geschaltet ist, über den die Kapazität der Steuerelektrode des zweiten Schaltelementes (Q2) bei Sperren der Diode (D1) entladbar ist.

9. Schaltungsanordnung nach einem der Ansprüche 1 bis 8, **dadurch gekennzeichnet, dass** der Kondensator (C1) des ersten Schaltkreises (1) so bemessen ist, dass bei Einwurf einer Münze und resultierender Spannungsänderung am zweiten Schaltelement (Q2) eine Nachstellung des Arbeitspunktes des Oszillators (1) über einen bestimmten Zeitraum verhindert wird.

## Claims

1. Switching circuit for generating a switch-on signal for battery-powered coin testers, with an oscillator comprising a coil for recording the insertion of a coin, the output signal of which is changed by the coin, and with a first electronic switching element, the same transmitting the switch-on signal when a coin is inserted by changing its control voltage, **characterised in that** a first switching circuit (2) is envisaged for adjusting the working point of the oscillator (1) in a resting condition of the coin tester, and a second switching circuit (3) comprising a second electronic switching element (Q2) for controlling the first switching element (Q4), whereby the control electrode of the second switching element (Q2) is connected with the output of the oscillator (1) via a diode (D1), the same supplying a direct voltage overlaying an alternating voltage as the output voltage, and whereby the first switching circuit (2) comprises a transistor (Q1), via which the working point adjustment of the oscillator (1) for the resting position of the coin tester can be activated, whereby the control electrode of the transistor (Q1) comprises a parallel switching of a condenser (C1) connected to the battery voltage and a resistor (R1), and is connected with a point in the switching path of the second switching element (Q2), whereby the first switching circuit (2) the working point of the oscillator adjusts the coin tester in a resting position in such a way that the second switching element (Q2) acts as a constant current source supplying a constant current, with which the switching threshold of the first electronic switching element (Q4) is not reached, and that the current through the second switching element (Q2) changes depending on the output voltage of the oscillator (1) in such a way when a coin is inserted that the first switching element (Q4) connected with second switching element (Q2) switches and supplies the switch-on signal.

2. Switching circuit according to Claim 1, **characterised in that** the diode (D1) is sized in such a way that the same locks when the output voltage of the oscillator (1) changes due to the presence of a coin.

3. Switching circuit according to Claim 1 or 2, **characterised in that** the battery voltage is applied for activating the working point adjustment, whereby the output voltage of the oscillator (1) controls the second switching element (Q2) via the diode (D1) in such a way that the same becomes conductive, so that the condenser (C2) connected with the second switching element (Q2) is charged, and switches the transistor (Q1) of the first switching circuit (2) to become conductive.

4. Switching circuit according to one of the Claims 1 to 3, **characterised in that** the working point of the oscillator (1) lies central to the battery voltage when the first switching circuit (2) is not activated, and is displaced by half the battery voltage when the first switching circuit (2) is activated.

5. Switching circuit according to one of the Claims 1 to 4, **characterised in that** a resistor (R5) positioned on the switching threshold of the first switching element (Q4) is switched in series with the switching path of the second switching element (Q2).

6. Switching circuit according to one of the Claims 1 to 5, **characterised in that** the first and/or second switching element (Q2, Q4) takes the form of a field effect transistor, preferably an MOS field effect transistor.

7. Switching circuit according to one of the Claims 1 to 6, **characterised in that** the oscillator is a Colpitts oscillator.

8. Switching circuit according to one of the Claims 1 to 7, **characterised in that** a resistor (R4) is switched parallel with the diode (D1), via which the capacity of the control electrode of the second switching element (Q2) can be discharged when the diode (D1) is locked.

9. Switching circuit according to one of the Claims 1 to 8, **characterised in that** the condenser (C1) of the first switching circuit (1) is sized in such a way that an adjustment of the working point of the oscillator (1) is prevented for a certain period of time when a coin is inserted and a voltage change occurs at the second switching element (Q2).

## Revendications

1. Circuit de commutation pour la génération d'un signal de connexion pour des monnayeurs à batterie comportant un oscillateur présentant une bobine détectant l'introduction d'une pièce de monnaie, dont le signal de sortie est modifié par la pièce, et un premier élément de commutation électronique qui délivre le signal de connexion lors de l'introduction de la pièce de monnaie en modifiant sa tension de commande, **caractérisé en ce qu'**on prévoit un premier circuit de commutation (2) pour déplacer le point de travail de l'oscillateur (1) lorsque le monnayeur est au repos, et un deuxième circuit de commutation (3) présentant un deuxième élément de commutation électronique (Q2) pour commander le premier élément de commutation (Q4), l'électrode de commande du deuxième élément de commutation (Q2) étant reliée, par l'intermédiaire d'une diode (D1) à la sortie de l'oscillateur (1) qui fournit une tension alternative, superposée à une tension continue, en tant que tension de sortie et dans lequel le premier circuit de commutation (2) présente un transistor (Q1) par l'intermédiaire duquel le déplacement du point de travail de l'oscillateur (1) peut être activé pour l'état de repos du monnayeur, l'électrode de commande du transistor (Q1) présentant un circuit parallèle, raccordé à la tension de la batterie, d'un condensateur (C1) et d'une résistance (R1) et étant reliée à un point sur le trajet de connexion du deuxième élément de commutation (Q2), le premier circuit de commutation (2) ajustant le point de travail de l'oscillateur lorsque le monnayeur est au repos de manière à ce que le deuxième élément de commutation (Q2) agisse comme source de courant constant qui fournit un courant constant grâce auquel le seuil de commutation du premier élément de commutation électronique (Q4) n'est pas atteint et de manière à ce que, lors de l'introduction d'une pièce de monnaie, le courant passant par le deuxième élément de commutation (Q2) varie, en fonction de la tension de sortie de l'oscillateur (1) de manière à ce que le premier élément de commutation (Q4), relié au deuxième élément de commutation (Q2) commute et fournisse le signal de connexion.

2. Circuit de commutation selon la revendication 1, **caractérisé en ce que** la diode (D1) est dimensionnée de manière à bloquer en cas de modification de la tension de sortie de l'oscillateur (1) du fait de la présence d'une pièce de monnaie.

3. Circuit de commutation selon la revendication 1 ou la revendication 2, **caractérisé en ce que**, pour activer le réglage du point de travail, on applique la tension de batterie, la tension de sortie de l'oscillateur (1) commandant, par l'intermédiaire de la diode (D1), le deuxième élément de commutation (Q2) de manière à ce que celui-ci soit conducteur, moyennant quoi le condensateur (C2) relié au deuxième élément de commutation (Q2) se charge et commute le transistor (Q1) du premier circuit de commutation (2).

4. Circuit de commutation selon l'une quelconque des revendications 1 à 3, **caractérisé en ce que** le point de travail de l'oscillateur (1) se trouve au centre de la tension de batterie lorsque le premier circuit de commutation (2) n'est pas activé et se décale par rapport à la demi-tension de la batterie lorsque le premier circuit de commutation (2) est activé.

5. Circuit de commutation selon l'une quelconque des revendications 1 à 4, **caractérisé en ce qu'**une résistance (R5) prédéfinissant l'onde de commutation du premier élément de commutation (Q4) est connectée en série par rapport au trajet de commutation du deuxième élément de commutation (Q2).

6. Dispositif selon l'une quelconque des revendications 1 à 5, **caractérisé en ce que** le premier et/ou le deuxième élément de commutation (Q2, Q4) sont conçus en tant que transistor à effet de champ, de préférence en tant que transistor à effet de champ MOS.

7. Dispositif selon l'une quelconque des revendications 1 à 6, **caractérisé en ce que** l'oscillateur est un oscillateur Colpitts.

8. Dispositif selon l'une quelconque des revendications 1 à 7, **caractérisé en ce qu'**une résistance (R4), par l'intermédiaire de laquelle la capacité de l'électrode de commande du deuxième élément de commutation (Q2) peut se décharger lors du blocage de la diode (D1), est connectée en parallèle à la diode (D1).

9. Dispositif selon l'une quelconque des revendications 1 à 8, **caractérisé en ce que** le condensateur (C1) du premier circuit de commutation (1) est dimensionné de manière à empêcher un réajustement du point de travail de l'oscillateur (1) sur un certain intervalle de temps lors de l'introduction d'une pièce de monnaie et de la modification de la tension qui en résulte sur le deuxième élément de commutation (Q2).
